# DEMANDE DE BREVET EUROPEEN

(11) **EP 4 195 229 A1**
(43) Date de publication de la demande: **14.06.2023**
(21) Numéro de dépôt: 22206053.5
(22) Date de dépôt: 08.11.2022
(51) Int. Cl.: H01H 31/00, H01H 33/12, H01H 33/666

(54) **APPAREIL DE COUPURE DE COURANT SUR UNE LIGNE ÉLECTRIQUE COMPRENANT UNE AMPOULE À VIDE**

(30) Priorité: 13.12.2021 FR 2113376
(71) Demandeur: Schneider Electric Industries SAS, 92500 Rueil-Malmaison (FR)
(72) Inventeur: MAQUET, Patrick, 38640 Claix (FR)
(74) Mandataire: Schneider Electric

(57) **Abrégé**

Il est proposé un interrupteur de courant (10) comprenant un contact principal (16) comprenant un couteau conducteur électrique (20), et un élément isolant électrique (22), monté mobile sur une première portion de ligne électrique (12) pour suivre alternativement une course d'ouverture et une course de fermeture; une branche de dérivation (18) comprenant une première partie (28) reliée électriquement à une deuxième portion de la ligne (14), comprenant une ampoule à vide (30) configurée pour être actionnée alternativement entre un état ouvert et un état fermé, une deuxième partie (36) montée mobile sur la première partie (28) et configurée pour actionner l'ampoule à vide (30). Au cours de la course d'ouverture, le couteau conducteur électrique (20) sollicite la deuxième partie (36) pour actionner l'ampoule à vide (30), et au cours de la course de fermeture, l'élément isolant électrique (22) sollicite la deuxième partie (36) sans actionner l'ampoule à vide (30).

## Description

### Domaine technique

La présente divulgation relève du domaine des interrupteurs de courant montés sur une ligne ou un câble électrique. La présente divulgation relève plus précisément des interrupteurs de courant comprenant une ampoule à vide.

### Technique antérieure

Une ligne électrique de haute ou moyenne tension est couramment équipée d'un interrupteur. La ligne électrique est destinée à transmettre un courant dans un réseau de distribution, depuis une source de tension jusqu'au consommateur ou une charge électrique. L'interrupteur permet de couper ou d'établir le courant traversant la ligne, en ouvrant ou au contraire en fermant la ligne.

Classiquement, l'interrupteur comprend deux contacts mutuellement mobiles entre une position de jonction, correspondant à la fermeture de la ligne, et une position d'écartement, correspondant à l'ouverture de la ligne. Lors de l'écartement, les deux contacts sont séparés dans un milieu isolant contenu dans une cuve, afin d'éteindre un arc électrique s'établissant lors de la séparation des contacts.

Sur les lignes de moyenne tension et de haute tension, le milieu isolant est couramment l'hexafluorure de soufre SF6. Cependant, ce gaz présente l'inconvénient d'être un gaz à effet de serre, dont l'utilisation en quantité importante est extrêmement néfaste pour l'environnement.

Pour y pallier, il existe des interrupteurs équipés d'ampoules à vide, dans lesquels la séparation des contacts est effectuée dans le vide. Cette solution permet en effet d'éteindre l'arc électrique sans nécessiter l'utilisation de gaz polluant. Or, les ampoules à vide capable d'être intégrées directement à la ligne sont coûteuses, notamment à cause des dimensions et des matériaux qu'elles requièrent pour satisfaire aux différentes conditions électriques et diélectriques, comme la tenue à des chocs de foudre ou le pouvoir de fermeture sur court-circuit.

Le document EP 2 182 536 propose de monter l'ampoule à vide sur une dérivation d'une partie principale de la ligne. Un sectionneur entraine une extrémité mobile de la dérivation lors d'une course d'ouverture ou une course de fermeture. Lors de la course d'ouverture, le sectionneur sollicite une face conductrice de l'extrémité mobile pour faire passer le courant dans la dérivation puis ouvrir l'ampoule à vide. Lors de la course de fermeture, une face isolante de l'extrémité mobile est sollicitée par le sectionneur, pour ne pas faire passer le courant dans la dérivation et laisser l'ampoule à vide au repos. L'ampoule à vide est laissée au repos lors de la fermeture de la ligne, ce qui lui permet d'être soumise à des contraintes moins strictes et réduit les caractéristiques qu'elle doit posséder, ce qui a un impact significatif sur son coût de réalisation.

Néanmoins, il existe, pour certains niveaux de tension élevés et lors d'un nombre de manœuvres important de l'interrupteur, un risque lors de la fermeture de la ligne. Lorsque le sectionneur vient en contact avec la face isolante de l'extrémité mobile, comme décrit dans le document EP 2 182 536, à cause de la dégradation des propriétés des matériaux en surface, un courant non souhaité peut s'amorcer et traverser la dérivation, ce qui peut endommager l'ampoule à vide et l'interrupteur.

La présente divulgation vise à supprimer le risque de passage de courant dans la dérivation lors de la fermeture de la ligne.

### Résumé

Il est proposé un interrupteur de courant agencé entre une première portion de ligne électrique et une deuxième portion de ligne électrique, comprenant au moins un contact principal comprenant un couteau conducteur électrique, et un élément isolant électrique, le contact principal étant monté mobile sur la première portion de ligne électrique pour suivre alternativement :une course d'ouverture depuis une position fermée dans laquelle le contact principal est en contact électrique avec la deuxième portion de ligne électrique vers une position ouverte dans laquelle le contact principal est distant de la deuxième portion de ligne électrique, et une course de fermeture depuis ladite position ouverte vers ladite position fermée; au moins une branche de dérivation comprenant une première partie reliée électriquement à la deuxième portion de la ligne, la première partie comprenant une ampoule à vide configurée pour être actionnée alternativement entre un état ouvert et un état fermé ; une deuxième partie montée mobile sur la première partie et configurée pour actionner l'ampoule à vide, le couteau conducteur électrique et l'élément isolant électrique étant configurés pour que: au cours de la course d'ouverture, le couteau conducteur électrique sollicite la deuxième partie pour actionner l'ampoule à vide vers l'état ouvert, et au cours de la course de fermeture, l'élément isolant électrique sollicite la deuxième partie sans actionner l'ampoule à vide.

Ainsi, lors d'une course de séparation, le contact principal peut entrainer la partie mobile tout en étant en contact électrique avec la dérivation, pour ouvrir ampoule à vide et assurer la coupure du courant sans générer un arc électrique. Lors de la course de fermeture, le contact principal peut toucher la partie mobile sans être en contact électrique avec la dérivation, évitant ainsi le passage non désiré du courant dans la dérivation. En particulier, grâce à l'élément isolant électrique, les distances d'isolement (distance dans l'air et ligne de fuite) entre le couteau et la partie mobile de la dérivation sont augmentées.

Les caractéristiques exposées dans les paragraphes suivants peuvent, optionnellement, être mises en œuvre, indépendamment les unes des autres ou en combinaison les unes avec les autres :
- l'élément isolant électrique est un élément de support du couteau conducteur électrique ;
- l'élément isolant électrique comprend : un corps formant un logement pour le couteau du contact principal, une extrémité libre du couteau conducteur électrique faisant saillie du corps ; et une protubérance s'étendant à partir du corps, ladite protubérance étant disposée pour venir en contact avec ladite deuxième partie au cours de la course de fermeture ;

- la protubérance s'étend selon un plan décalé axialement d'un plan général d'extension du couteau conducteur électrique ;
- la protubérance fait partie intégrante du corps ;
- la protubérance est une pièce rapportée sur le corps ;
- la deuxième partie comprend une face conductrice électrique et une face isolante électrique, la face conductrice électrique et la face isolante étant opposées l'une de l'autre ;
- la deuxième partie comprend un premier bras monté mobile sur la première partie, et un deuxième bras monté mobile sur une extrémité libre du premier bras ;
- le deuxième bras comprend une excroissance adaptée à venir au contact de l'élément isolant électrique lors de la course de fermeture ;
- la branche de dérivation comprend en outre une butée adaptée à maintenir le deuxième bras dans une position de butée dans laquelle le deuxième bras s'étend dans le prolongement du premier bras lors de la course d'ouverture ;
- le deuxième bras est en matériau conducteur d'électricité ;
- le contact principal est monté pivotant sur la première portion de la ligne selon un premier axe de pivotement, la deuxième partie de la branche de dérivation étant montée pivotante sur la première partie de la branche de dérivation selon un deuxième axe de pivotement, le premier axe de pivotement étant parallèle au deuxième axe de pivotement ;
- la branche de dérivation comprend un ressort monté entre la première partie et la deuxième partie, le ressort étant adapté à solliciter la deuxième partie vers une position de repos, dans laquelle l'ampoule à vide est dans l'état fermée ;
- le contact principal est également adapté pour suivre une course de mise à la terre depuis la position ouverte jusqu'à une position de mise à la terre, le couteau du contact principal étant en contact électrique avec une prise de terre lorsque le contact principal est dans ladite position de mise à la terre.

Selon un autre aspect, il est proposé un appareil de coupure triphasé comprenant au moins un interrupteur.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] représente une vue de côté d'un interrupteur sur une portion de ligne électrique dans une position fermée, selon un mode de réalisation.
**Fig. 2**
   [Fig. 2] représente une vue de côté d'un détail de la figure 1 lors d'une course de fermeture, selon un mode de réalisation.
**Fig. 3**
   [Fig. 3] représente une vue en perspective de la figure 2, selon un mode de réalisation.
**Fig. 4**
   [Fig. 4] représente schématiquement une vue de côté de l'interrupteur de la figure 1 dans une position fermée, selon un mode de réalisation.
**Fig. 5**
   [Fig. 5] représente schématiquement une vue de côté de l'interrupteur de la figure 1 durant une phase de commutation de la course de séparation, selon un mode de réalisation.
**Fig. 6**
   [Fig. 6] représente schématiquement une vue de côté de l'interrupteur de la figure 1 durant une phase de coupure de courant de la course de séparation, selon un mode de réalisation.
**Fig. 7**
   [Fig. 7] représente schématiquement une vue de côté de l'interrupteur de la figure 1 dans une position ouverte, selon un mode de réalisation.
**Fig. 8**
   [Fig. 8] représente schématiquement une vue de côté de l'interrupteur de la figure 1 durant une phase d'engagement de la course de fermeture, selon un mode de réalisation.
**Fig. 9**
   [Fig. 9] représente schématiquement une vue de côté de l'interrupteur de la figure 1 dans une phase de rétablissement du courant de la course de fermeture, selon un mode de réalisation.
**Fig. 10**
   [Fig. 10] représente schématiquement une vue de côté de l'interrupteur de la figure 1 dans une position de mise à terre, selon un mode de réalisation.

### Description des modes de réalisation

Sur les différentes figures, les mêmes références désignent des éléments identiques ou similaires.

La figure 1 illustre un interrupteur 10 monté dans une ligne de moyenne ou de haute tension. Dans ce qui suit, les termes « moyenne tension » et « haute tension » sont utilisés dans leur acceptation habituelle, à savoir que le terme « moyenne tension » désigne une tension qui est supérieure à 1 000 volts en courant alternatif et à 1 500 volts en courant continu mais qui ne dépasse pas 52 000 volts en courant alternatif et 75 000 volts en courant continu, tandis que le terme « haute tension » désigne une tension qui est strictement supérieure à 52 000 volts en courant alternatif et à 75 000 volts en courant continu. Une telle ligne électrique est destinée à transmettre un courant dans un réseau de distribution.

On note qu'une telle ligne électrique de haute ou de moyenne tension comprend généralement trois phases, c'est-à-dire qu'elle est triphasée. Ainsi, la ligne peut comprendre trois interrupteurs 10 tels que décrits ci-après. Chaque interrupteur 10 peut être associé à l'une des phases de la ligne électrique. Les interrupteurs 10 peuvent être logés dans une enceinte étanche ou cuve, notamment comprenant de l'air sous pression, ce qui permet un agencement économique et compact des interrupteurs 10.

L'interrupteur 10 est monté entre une première portion 12 de la ligne et une deuxième portion 14 de la ligne. Dans l'exemple illustré, la première portion 12 s'étend vers un lieu de consommation, et la deuxième portion 14 remonte vers une source de tension. Le lieu de consommation peut par exemple être un poste de distribution publique ou une installation industrielle. Alternativement, la deuxième portion 14 pourrait remonter vers le lieu de consommation, et la première portion 12 pourrait s'étendre vers la source de tension. Alternativement encore, la deuxième portion 12 pourrait être reliée à la première portion 14, formant un réseau de distribution en boucle ouverte. L'interrupteur 10 peut fermer la ligne, permettant le passage du courant entre les deux portions 12, 14 de la ligne. L'interrupteur 10 peut également ouvrir la ligne, coupant le passage du courant entre les deux portions 12, 14 de la ligne.

En outre, l'interrupteur 10 peut être disposé au voisinage d'une prise de terre 50. L'interrupteur 10 peut, outre l'ouverture et la fermeture de la ligne, assurer la mise à la terre de la ligne. La mise à la terre contribue à la sécurité d'agents en cas d'intervention sur la ligne. L'interrupteur 10 est alors un interrupteur à trois positions.

L'interrupteur 10 comprend essentiellement un contact principal 16 et une branche de dérivation 18.

Le contact principal 16 est monté mobile sur la première portion 12 de la ligne. Une course d'ouverture correspond à la transition du contact principal 16 depuis une position fermée jusqu'à une position ouverte. Dans la position fermée, le contact principal 16 est en contact électrique avec la deuxième portion 14 de la ligne. La ligne est fermée, et le courant peut traverser le contact principal 16 pour rejoindre la deuxième portion 14 de la ligne. A l'inverse, dans la position ouverte, le contact principal 16 est distant de la deuxième portion 14 de la ligne. La ligne est ouverte, et le passage du courant entre la première portion 12 et la deuxième portion 14 de la ligne est coupé. En outre, une course de mise à la terre correspond à la transition du contact principal 16 depuis la position ouverte vers une position de mise à la terre. Dans la position de mise à la terre, le contact principal 16 rejoint la prise de terre 50. Enfin, une course de fermeture correspond au retour du contact principal 16 vers la position fermée depuis la position ouverte.

Le contact principal 16 est ici monté en rotation autour d'un axe de pivotement A. L'axe A est sensiblement perpendiculaire au plan général d'extension du contact principal 16. Ainsi, la course d'ouverture correspond à une rotation du contact principal 16 autour de l'axe A. La course de mise à la terre correspond à une poursuite de la rotation du contact principal 16 autour de l'axe A. La course de fermeture correspond à une poursuite de la rotation du premier élément d'interrupteur 16 autour de l'axe A, dans le sens inverse de la course d'ouverture.

Le contact principal 16 est commandé par un actionneur (non représenté). L'actionneur peut être disposé au voisinage de la première portion 12 de la ligne pour commander la course d'ouverture, de fermeture ou de mise à la terre du contact principal 16.

Tel qu'illustré en figure 1, le contact principal 16 comprend un couteau conducteur électrique 20 et un élément isolant électrique 22.

Le couteau conducteur électrique 20, également appelé élément conducteur électrique, s'étend entre les première et deuxième portions de la ligne 12, 14 pour entrer en contact avec la deuxième portion 14 de la ligne, dans la position fermée, et la prise de terre 50, dans la position de mise à la terre. Le couteau conducteur électrique 20 est en matériau conducteur d'électricité. La section du couteau conducteur électrique 20 est adaptée pour établir un contact électrique avec la deuxième portion 14 de la ligne ou la prise de terre 50. En outre, l'aire de la section du couteau conducteur électrique 20 est suffisante pour supporter un passage continu du courant. Ainsi, le couteau conducteur électrique 20 est configuré pour supporter un passage continu du courant.

On note que le couteau conducteur électrique 20 peut rejoindre la deuxième portion 14 de la ligne par tous moyens permettant un contact électrique entre le contact principal 16 et la deuxième portion 14 de la ligne. De même, le contact principal 16 peut rejoindre la prise de terre 50 par tous moyens permettant d'obtenir un contact électrique entre le contact principal 16 et la prise de terre 50. Par exemple, le contact électrique peut être obtenu par insertion, par embrochement ou par pincement.

Par ailleurs, une extrémité libre du couteau conducteur électrique 20, distante de la première portion de la ligne 12 est configurée pour entrainer une partie de la branche de dérivation 18 lors de la course d'ouverture. La propriété conductrice du couteau conducteur électrique 20 permet le passage de courant vers la branche de dérivation 18.

L'élément isolant électrique 22 s'étend parallèlement au couteau conducteur électrique 20. L'élément isolant électrique 22 est en matériau isolant, par exemple en époxy ou en tout autre matériau non conducteur d'électricité. Le courant ne traverse pas l'élément isolant électrique 22. L'élément isolant électrique 22 entraîne une partie de la branche de dérivation 18 lors de la course de fermeture. La propriété isolante de l'élément isolant 22 évite le passage du courant dans la branche de dérivation 18 lors de la course de fermeture.

Dans l'exemple illustré, l'élément isolant électrique 22 comporte un corps 24 et une protubérance 26.

Le corps 24 est une pièce creuse qui définit un logement de réception du couteau conducteur électrique 20. L'élément isolant électrique 22 forme ainsi un élément de support du couteau conducteur électrique 20 (également appelé « palonnier »). L'élément isolant électrique 22 contribue à la tenue diélectrique entre le couteau conducteur électrique 20 et toute autre partie au potentiel de la deuxième portion 14 de la ligne. L'extrémité libre du couteau conducteur électrique 20, distante de la deuxième portion de la ligne 14, fait saillie du corps 24. Le couteau conducteur électrique 20 peut alors venir au contact électrique de la deuxième portion de la ligne 14, de la prise de terre 50 et de la branche de dérivation 18 lors de la course d'ouverture.

La protubérance 26 s'étend depuis le corps 24, selon un plan sensiblement parallèle à l'extrémité libre du couteau conducteur électrique 20. En l'espèce, la protubérance 26 s'étend dans un plan décalé par rapport au plan d'extension du couteau conducteur électrique 20. La protubérance 26 se situe notamment dans un plan perpendiculaire à l'axe de pivotement A. Ainsi, la protubérance 26 peut intervenir dans la course de fermeture sans faire obstacle au couteau conducteur électrique 20 lors de la course d'ouverture. On note que, dans un mode de réalisation non illustré, une protubérance 26 pourrait être prévu de part et d'autre du couteau conducteur électrique 20.

Vu de côté, et comme visible à la figure 2, un bord de la protubérance 26 dépasse le couteau conducteur électrique 20 dans le sens de la course fermeture. Une distance d, mesurée dans un plan parallèle au plan d'extension de la protubérance 26, entre le bord de la protubérance 26 et le bord du couteau conducteur électrique 20 est par exemple comprise entre 5 mm et 50 mm. La distance d permet de définir une distance d'isolement entre le couteau conducteur électrique 20 et la branche de dérivation 18, pour limiter le risque de transmission du courant entre le couteau conducteur électrique 20 et la branche de dérivation 18 lors de la course de fermeture. La distance d permet d'augmenter la distance d'isolement dans l'air et la ligne de fuite entre le couteau conducteur électrique 20 et la branche de dérivation 18.

On note qu'un bord opposé de la protubérance 26 est en retrait par rapport au couteau conducteur électrique 20. Dans le sens de la course d'ouverture, le couteau conducteur électrique 20 s'étend au-delà de la protubérance 26. La protubérance 26 peut venir au contact de la branche de dérivation 18 lors de la course de fermeture et ne pas intervenir dans la course d'ouverture.

La protubérance 26 peut être une partie intégrante du corps 24, par exemple en étant moulée avec le corps 24. Alternativement, la protubérance 26 peut être une pièce rapportée sur le corps 24. La protubérance 26 peut par exemple être fixée sur le corps 24 au moyen de vis. Bien entendu, d'autres moyens de fixations peuvent être mis en œuvre pour fixer la protubérance 26 au corps 24.

La branche de dérivation 18 comprend essentiellement une première partie 28 et une deuxième partie 36, montée mobile sur la première partie 28. Les première et deuxième parties 28, 36 sont en continuité électrique.

La première partie 28 est montée sur la deuxième portion de la ligne 14 pour être en continuité électrique avec la deuxième portion de la ligne 14. La première partie 28 comprend une ampoule à vide 30. En l'espèce, l'ampoule à vide 30 contient une paire de contacts dont le premier dépend d'une tige fixe 32, relié à la deuxième portion de la ligne 14, et le deuxième dépend d'une tige mobile 34, reliée à la deuxième partie 36 de la branche de dérivation 18. Ainsi, l'ampoule à vide 30 peut être actionnée entre un état ouvert et un état fermé par un mouvement de la deuxième partie 36. Lorsque l'ampoule 30 est à l'état fermé, et durant la phase d'ouverture où le couteau 20 est en contact avec la branche de dérivation 18, le courant peut traverser l'ampoule 30 et rejoindre la deuxième portion de la ligne 14 par la branche de dérivation 18. Lorsque l'ampoule 30 est à l'état ouvert, le courant ne traverse pas l'ampoule 30 et le passage du courant par la branche de dérivation 18 est interrompu.

La deuxième partie 36 s'étend depuis la première partie 28 vers la deuxième portion de la ligne 12. Dans une position de repos de la deuxième partie 36, la deuxième partie 36 est orientée vers la deuxième portion de la ligne 14, sans toucher le contact principal 16. Le courant ne traverse pas la branche de dérivation 18 et l'ampoule à vide 30 est à l'état fermé. Lors de la course d'ouverture, la deuxième partie 36 est entrainée par le couteau conducteur électrique 20 du contact principal 16. Le courant traverse la branche de dérivation 18 et la tige mobile 34 est déplacée pour actionner l'ampoule à vide 30 vers l'état ouvert. Dans une première position de libération de la deuxième partie 36, durant la course d'ouverture, le couteau conducteur électrique 20 libère la deuxième partie 36 et le contact électrique entre la branche de dérivation 18 et le couteau conducteur électrique 20 est rompu sans formation d'arc électrique. Lors de la course de fermeture, la deuxième partie 36 est entrainée par l'élément isolant électrique 22 du contact principal 16. Le courant ne traverse pas la branche de dérivation 18 lors de la course de fermeture. Dans une deuxième position de libération de la deuxième partie 36, lors de la course de fermeture, l'élément isolant électrique 22 libère la deuxième partie 36.

La deuxième partie 36 est ici montée en rotation sur la première partie 28 autour d'un deuxième axe de pivotement X. Le deuxième axe de pivotement X est parallèle au premier axe de pivotement A du contact principal 16. L'entrainement de la deuxième partie 36 correspond ainsi à une rotation de la deuxième partie 36 autour du deuxième axe de pivotement X. Le contact principal 16 et la deuxième partie 36 se déplacent selon des plans sensiblement parallèles, minimisant l'encombrement de l'interrupteur 10.

En outre, la deuxième partie 36 est fixée à une sollicitation élastique 44, par exemple sous la forme d'un ressort 44. La sollicitation élastique 44 est montée d'une part sur la première partie 28 et d'autre part sur la deuxième partie 36 de la branche de dérivation 18. La sollicitation élastique 44 sollicite la deuxième partie 36 vers la position de repos. Lors de la course d'ouverture, le contact principal 16 agit contre la sollicitation élastique 44, pour déplacer la deuxième partie 36 hors de la position de repos. Dans la première position de libération, la sollicitation élastique 44 rappelle la deuxième partie 36 vers la position de repos.

Dans l'exemple illustré, la deuxième partie 36 comprend un premier bras 38, s'étendant depuis la première partie 28, et un deuxième bras 40 (également nommé « palette escamotable »). Le premier bras 38 s'étend depuis une extrémité reliée à la première partie 28 vers une extrémité libre. Le deuxième bras 40 est monté partiellement librement mobile sur l'extrémité libre du premier bras 38.

Une butée 46 maintien le deuxième bras 40 dans une position de butée, dans laquelle le deuxième bras 40 s'étend dans le prolongement du premier bras 38. Lors de la course d'ouverture, lorsque le contact principal 16 sollicite la deuxième partie 36 de la branche de dérivation 18, le deuxième bras 40 est maintenu dans la position de butée et les premier et deuxième bras 38,40 se déplacent ensemble. A l'inverse, lors de la course de fermeture, le deuxième bras 40 n'est pas contraint par la butée 46, et le deuxième bras 40 peut être entrainé par le couteau conducteur électrique 20 du contact principal 16 indépendamment du premier bras 38. Le contact principal 16 peut fermer la ligne en déplaçant seulement le deuxième bras 40, sans déplacer le premier bras 36 et donc sans actionner l'ampoule à vide 30 ni provoquer un contact électrique entre la première portion de la ligne 12 et la branche de dérivation 18.

En outre, le deuxième bras 40 peut être sollicité par une sollicitation élastique, par exemple un ressort. Le deuxième bras 40 peut être configuré pour maintenir le deuxième bras 40 dans la position de butée. Lors de la course de fermeture, le contact principal 16 peut déplacer le deuxième bras 40 hors de la position de butée. A la deuxième position de libération, durant la course de fermeture, le deuxième bras 40 peut être rappelé à la position de butée par la sollicitation élastique.

Ici, le deuxième bras 40 est monté en rotation sur le premier bras 38, autour d'un troisième axe de pivotement Y. Le troisième axe de pivotement Y est parallèle aux premier et deuxième axes de pivotement A, X. Lors de la course de fermeture, l'entrainement du deuxième bras 40 correspond à une rotation du deuxième bras 40 autour du troisième axe de pivotement Y.

Le deuxième bras 40 peut comprendre une face conductrice d'électricité 52 et une face isolante d'électricité 54. La face conductrice 54 fait face à la deuxième portion de la ligne 14 pour être en contact avec le couteau conducteur électrique 20 du contact principal 16 lors de la course d'ouverture. La face isolante d'électricité 54 est opposée à la face conductrice 52, pour entrer en contact avec l'élément isolant électrique 22 lors de la course de fermeture. La face isolante 54 permet de limiter encore le risque de passage de courant entre le contact principal 16 et la branche de dérivation 18 lors de la course de fermeture. En effet, la face isolante 54 permet d'augmenter la distance d'isolement dans l'air et la ligne de fuite entre le couteau conducteur électrique 20 et la face conductrice 52.

Le deuxième bras 40 peut être en matériau conducteur de l'électricité. La face isolante 54 peut être formée par revêtement d'un matériau isolant. Alternativement, le deuxième bras 36 peut être en matériau non conducteur d'électricité. La face conductrice 52 peut être formée par revêtement de matériau conducteur ou par une tresse s'étendant le long du deuxième bras 40.

Par ailleurs, le deuxième bras 40 comporte ici une excroissance 42 disposée au voisinage d'une extrémité libre du deuxième bras 40. L'excroissance 42 fait face à la protubérance 26 de l'élément isolant électrique 22, pour interagir, notamment par effet de came, avec l'élément isolant électrique 22 lors de la course de fermeture.

Alternativement, la deuxième partie 36, et en particulier le deuxième bras 40 de la deuxième partie 36, peut être entièrement en matériau conducteur d'électricité. Ce mode de réalisation facilite notamment la fabrication de l'interrupteur 10.

Par la suite, on décrit plus en détails le fonctionnement de l'interrupteur 10, en référence aux figures 4 à 10. Les figures 4 à 10 représentent une vue simplifiée et schématique du fonctionnement de l'interrupteur 10 selon un mode de réalisation.

Une course de séparation correspond à la transition du contact principal 16 depuis la position fermée vers la position ouverte.

Comme visible sur la figure 4, le contact principal 16 est initialement en position fermée. Le courant traverse le couteau conducteur électrique 20 du contact principal 16. La deuxième partie 36 est en position de repos, orientée vers la deuxième portion de la ligne 14 sans toucher le contact principal 16. Le courant ne traverse pas la branche de dérivation 18, malgré l'état fermé de l'ampoule à vide 30.

Au cours d'une phase de commutation du courant, illustrée en figure 5, le contact principal 16 commence à se déplacer. L'extrémité libre du couteau conducteur électrique 20 vient au contact de la deuxième partie 36 de la branche de dérivation 18 tout en restant relié à la deuxième portion de la ligne 14. Le courant rejoint la deuxième portion de la ligne 14 par deux circuits parallèles: directement à travers le couteau conducteur électrique 20 et à travers le couteau conducteur électrique 20 et la branche de dérivation 18. Pendant la phase de commutation, les contacts sont au même potentiel électrique, et aucun arc électrique n'est formé.

Au cours d'une phase de coupure, illustrée à la figure 6, le couteau conducteur électrique 20 du contact principal 16 est séparé de la deuxième portion de la ligne 14. Le courant rejoint la deuxième portion de la ligne 14 par la branche de dérivation 18, en traversant l'ampoule à vide 30. L'extrémité libre du couteau conducteur électrique 20 entraine la deuxième partie 36 dont le mouvement entraine l'ouverture de l'ampoule à vide 30. Le courant est interrompu dans l'ampoule à vide 30, évitant la formation d'un arc électrique entre le couteau 20 et la deuxième portion de ligne 14 lors de la course d'ouverture. L'arc électrique peut en effet être formé dans l'ampoule à vide 30.

Dans la première position de libération, le couteau conducteur électrique 20 du contact principal 16 libère la deuxième partie 36 de la branche de dérivation 18. L'ampoule à vide 30 est à l'état ouvert, donc aucun courant ne traverse la ligne. Le contact principal 16 peut continuer la rotation jusqu'à la position ouverte, et le ressort 44 peut ramener la deuxième partie 36 vers la position de repos, refermant ainsi l'ampoule à vide 30.

A la position ouverte, illustrée en figure 7, le contact principal 16 est distant de la deuxième portion de la ligne 14. Le courant ne traverse pas la ligne. La deuxième partie 36 de la branche de dérivation 18 est en position de repos, et l'ampoule à vide 30 est à l'état fermé.

La course de fermeture correspond à la transition du contact principal 16 de la position ouverte vers la position fermée.

Dans une phase d'engagement, illustrée à la figure 8, l'élément isolant électrique 22 entre en contact avec la deuxième partie 36 de la branche de dérivation 16. Le courant ne traverse pas la branche de dérivation 18. Le deuxième bras 40 de la deuxième partie 36 est entrainé indépendamment du premier bras 38. Ainsi, l'ampoule à vide 30 est maintenue à l'état fermé. En l'espèce, la distance d'isolement entre le couteau conducteur électrique 20 du contact principal 16 et toutes les parties de la branche de dérivation 18 au potentiel de la deuxième portion de ligne 14 est suffisante pour éviter la formation d'un arc entre le contact principal 16 et la branche de dérivation 18 durant la course de fermeture.

Au cours d'une phase de rétablissement du courant, illustrée à la figure 9, le couteau conducteur électrique 20 du contact principal 16 rejoint la deuxième portion de la ligne 14. Le courant peut rejoindre la deuxième portion de la ligne 14 par le couteau conducteur électrique 20, sans traverser la branche de dérivation 18.

Dans la deuxième position de libération, le contact principal 16 libère le deuxième bras 40 de la deuxième partie 36 de la branche de dérivation 18. Le deuxième bras 40 de la deuxième partie 36 retourne à la position de butée, notamment sous l'effet de la sollicitation élastique agissant sur le deuxième bras 40. L'interrupteur 10 est de nouveau dans la position fermée de la figure 4.

La course de mise à la terre correspond à la transition du contact principal 16 de la position ouverte vers la mise à la terre. Comme visible en figure 10, la course de mise à la terre correspond à une poursuite de la rotation du contact principal 16 jusqu'à entrer en contact électrique avec la prise de terre 50.

## Revendications

1. Interrupteur de courant (10) agencé entre une première portion de ligne électrique (12) et une deuxième portion de ligne électrique (14), comprenant :
- au moins un contact principal (16) comprenant un couteau conducteur électrique (20) et un élément isolant électrique (22), le contact principal (16) étant monté mobile sur la première portion de ligne électrique (12) poursuivre alternativement :
• une course d'ouverture depuis une position fermée dans laquelle le contact principal (16) est en contact électrique avec la deuxième portion de ligne électrique (14) vers une position ouverte dans laquelle le contact principal (16) est distant de la deuxième portion de ligne électrique (14), et
• une course de fermeture depuis ladite position ouverte vers ladite position fermée ;
- au moins une branche de dérivation (18) comprenant une première partie (28) reliée électriquement à la deuxième portion de la ligne (14), la première partie comprenant une ampoule à vide (30) configurée pour être actionnée alternativement entre un état ouvert et un état fermé, et une deuxième partie (36) montée mobile sur la première partie (28) et configurée pour actionner l'ampoule à vide (30),
le couteau conducteur électrique (20) et l'élément isolant électrique (22) étant configurés pour que :
- au cours de la course d'ouverture, le couteau conducteur électrique (20) sollicite la deuxième partie (36) pour actionner l'ampoule à vide (30) vers l'état ouvert, et
- au cours de la course de fermeture, l'élément isolant électrique (22) sollicite la deuxième partie (36) sans actionner l'ampoule à vide (30).

2. Interrupteur selon la revendication 1, dans lequel l'élément isolant électrique (22) est un élément de support du couteau conducteur électrique (20).

3. Interrupteur (10) selon la revendication 1 ou 2, dans lequel l'élément isolant électrique (22) comprend :
- un corps (24) formant un logement pour le couteau (20) du contact principal (16), une extrémité libre du couteau conducteur électrique (20) faisant saillie du corps (24) ; et
- une protubérance (26) s'étendant à partir du corps (24), ladite protubérance (26) étant disposée pour venir en contact avec ladite deuxième partie (36) au cours de la course de fermeture.

4. Interrupteur selon la revendication 3, dans lequel la protubérance (26) s'étend selon un plan décalé axialement d'un plan général d'extension du couteau conducteur électrique (20).

5. Interrupteur (10) selon l'une des revendications 3 à 4, dans lequel la protubérance (26) fait partie intégrante du corps (24).

6. Interrupteur (10) selon l'une des revendications 3 à 4, dans lequel la protubérance (26) est une pièce rapportée sur le corps (24).

7. Interrupteur (10) selon l'une quelconque des revendications précédentes, dans lequel la deuxième partie (36) comprend une face conductrice électrique (52) et une face isolante électrique (54), la face conductrice électrique (52) et la face isolante (54) étant opposées l'une de l'autre.

8. Interrupteur (10) selon l'une quelconque des revendications précédentes, dans lequel la deuxième partie (36) comprend :
- un premier bras (38) monté mobile sur la première partie (28), et
- un deuxième bras (40) monté mobile sur une extrémité libre du premier bras (38).

9. Interrupteur (10) selon la revendication 8, dans lequel le deuxième bras (40) comprend une excroissance (42) adaptée à venir au contact de l'élément isolant électrique (22) lors de la course de fermeture.

10. Interrupteur (10) selon la revendication 8 ou 9 dans lequel la branche de dérivation (18) comprend en outre une butée (46) adaptée à maintenir le deuxième bras (40) dans une position de butée dans laquelle le deuxième bras (40) s'étend dans le prolongement du premier bras (38) lors de la course d'ouverture.

11. Interrupteur (10) selon l'une des revendications 8 à 10, dans lequel le deuxième bras (40) est en matériau conducteur d'électricité.

12. Interrupteur (10) selon l'une quelconque des revendications précédentes, dans lequel le contact principal (16) est monté pivotant sur la première portion de la ligne (12) selon un premier axe de pivotement (X), la deuxième partie (36) de la branche de dérivation (18) étant montée pivotante sur la première partie (28) de la branche de dérivation (18) selon un deuxième axe de pivotement (A), le premier axe de pivotement (X) étant parallèle au deuxième axe de pivotement (A).

13. Interrupteur (10) selon l'une quelconque des revendications précédentes, dans lequel la branche de dérivation (18) comprend un ressort (44) monté entre la première partie (28) et la deuxième partie (36), le ressort (44) étant adapté à solliciter la deuxième partie (36) vers une position de repos, dans laquelle l'ampoule à vide (30) est dans l'état fermée.

14. Interrupteur (10) selon l'une quelconque des revendications précédentes, dans lequel le contact principal (16) est également adapté pour suivre une course de mise à la terre depuis la position ouverte jusqu'à une position de mise à la terre, le couteau (20) du contact principal (16) étant en contact électrique avec une prise de terre (50) lorsque le contact principal (16) est dans ladite position de mise à la terre.

15. Appareil de coupure triphasé comprenant au moins un interrupteur (10) selon l'une quelconque des revendications précédentes.
